# EUROPÄISCHE PATENTSCHRIFT

(11) **EP 1 097 866 B1**
(45) Veröffentlichungstag und Bekanntmachung des Hinweises auf die Patenterteilung: **03.03.2004**
(21) Anmeldenummer: 00121940.1
(22) Anmeldetag: 09.10.2000
(51) Int. Cl.: B65B 9/06

(54) **Horizontale Schlauchbeutelverpackungsmaschine**
Horizontal bag forming, filling and sealing machine
Machine horizontale à former, remplir et fermer des sachets

(30) Priorität: 05.11.1999 DE 19953220
(43) Veröffentlichungstag der Anmeldung: 09.05.2001
(73) Patentinhaber: BARSCH, Horizontale Verpackungsmaschinen, 35447 Reiskirchen (DE)
(72) Erfinder: Barsch, Herbert, 35447 Reiskirchen (DE)
(74) Vertreter: Weber, Dieter, Dr.

(56) Entgegenhaltungen:
- EP-A- 0 941 927
- US-A- 4 970 846
- US-A- 5 987 860

## Beschreibung

Die vorliegende Erfindung betrifft eine horizontale Schlauchbeutelverpackungsmaschine mit einer Folienzuführung von oben, mit einer ersten Fördereinrichtung für unverpackte Ware, einer zweiten Fördereinrichtung für von der Folie umhüllte Ware, einer Auflagevorrichtung zwischen den beiden Fördereinrichtungen und einer Folienvorschub- und Verschweißvorrichtung für das Fortbewegen und das Verschweißen der Folie, wobei eine Folienführung vorgesehen ist, welche die Folie schlauchförmig um die Ware herumlegt, so daß sie die beiden Folienränder unter der Ware während ihrer Bewegung in Transportrichtung zusammenführt.

Horizontale Schlauchbeutelverpackungsmaschinen dienen dazu, beliebige Waren, wie z. B. Lebensmittel, in Folien einzuhüllen und diese dann zu verschweißen. Eine solche horizontale Schlauchbeutelverpackungsmaschine wie sie aus dem Stand der Technik EP 0941927 bekannt ist, ist in Figur 1 schematisch gezeigt. Dabei wird die Ware 6 anfangs unverpackt auf einer ersten Transportiervorrichtung 3 bewegt. Die Verpackungsfolie 7 befindet sich zunächst auf der Rolle 2. Durch eine Zuführeinrichtung wird die Folie von oben über die Ware 6 und mit ihren seitlichen Rändern um diese herumgeführt und in der gezeigten Ausführungsform an der Unterseite mit Hilfe der Verschweiß- und Vorschubeinrichtung 5 verschlossen. Die zuvor unverpackte Ware 6 befindet sich unmittelbar hinter der Verschweißeinrichtung in einem aus der Folie 7 hergestellten Schlauch. Die Trenn- und Verschweißeinrichtung 8 zerschneidet den endlosen Schlauch und verschweißt die Enden der einzelne Stücke. Die verpackte Ware wird mit der Fördereinrichtung 4 weitertransportiert.

Auf dem Markt haben sich im wesentlichen zwei unterschiedliche Prinzipien von horizontalen Schlauchbeutelverpackungsmaschinen durchgesetzt. So wird im wesentlichen unterschieden zwischen einer Folienzuführung von oben, wie sie in Figur 1 gezeigt ist, und einer Folienzuführung von unten.

Schwachstellen der horizontalen Schlauchbeutelverpackungsmaschine entstehen zwangsläufig an den Übergabepunkten zwischen den einzelnen Transportiervorrichtungen. So kann beispielsweise, wie in Figur 1 gezeigt, die unverpackte Ware 6 mit Hilfe der Schieber der Fördereinrichtung 3 gut befördert werden, so lange sich die Ware außerhalb der Folie befindet. Sobald allerdings die erste Fördereinrichtung endet und die Folie sich im Bereich einer im allgemeinen unbeweglichen Auflagevorrichtung, die den Bereich zwischen den beiden Fördereinrichtungen überbrückt, schlauchartig um die Ware herumlegt, kann die erste Fördereinrichtung 3 nicht mehr für die Fortbewegung der Ware sorgen.

Zwischen dem Punkt, bei dem die Ware 6 die erste Fördervorrichtung für unverpackte Ware verläßt, bis in etwa zu der Schneide- und Verschweißeinrichtung 8 kann die Ware nur über den Folienvorschub bewegt werden, d. h., die Ware wird aufgrund der Haft- oder Gleitreibung an der Kontaktstelle zwischen Ware und Folie innerhalb des noch nicht vollständig ausgebildeten Folienschlauchs angetrieben. Diese Reibung ist jedoch oftmals gerade an den Übergabepunkten nicht ausreichend, so daß, insbesondere bei kleinen runden Waren, die möglicherweise nur punktförmig auf einer Auflagevorrichtung (Blechkeil) zwischen den noch nicht verbundenen Folienrändem aufliegen, die Ware innerhalb der schlauchförmig umgebogenen Folie rutscht oder zu rollen beginnt und nicht weitertransportiert wird. In diesem Fall muß die Verpackungsmaschine gestoppt werden und die Störung von Hand beseitigt werden.

In Figur 2 ist der eben geschilderte kritische Bereich noch einmal in einer Ansicht von oben gezeigt. Die mit 5 bezeichneten gestrichelten Kreise stellen die Walzen der Folienvorschub- und Verschweißvorrichtung für das Fortbewegen der Folie mit Vorschubgeschwindigkeit und das Verschweißen der Folie dar. Die einzelnen Walzen 5 der Vorrichtung drehen sich in Pfeilrichtung. Die Warentransportrichtung verläuft, wie mit dem Pfeil angedeutet, im Bild von rechts nach links. Zu sehen ist ein Auflageblech 9 sowie ein Transportgurt bzw. Riemen 10. Nicht gezeigt ist die sich nach rechts an das Auflageblech 9 anschließende Transportiervorrichtung für unverpackte Ware 3, die aber ebenfalls in einem als Auflage dienenden Blechkeil endet. Nach links schließt sich die ebenfalls nicht gezeigte Schneide- und Verschweißvorrichtung 8 an. Die unverpackte Ware wird daher von rechts herangeführt. Die Folie, die hier nicht gezeigt ist, wird in Blickrichtung, senkrecht zur Papierebene auf die Ware zugeführt und schlauchförmig um diese herum gebogen. Die beiden Ränder der Folie werden unterhalb der Ware und entsprechend der Kontur des Auflagebleches 9 im wesentlichen keilförmig zusammengeführt. Um ein ungehindertes Führen der Folie zu ermöglichen, weisen die beiden Auflagebleche 9 jeweils eine keilförmige Aussparung 16 auf. Nachdem die beiden Ränder der Folie zusammengeführt sind, werden die Ränder mit Hilfe der Walzen 5 verschweißt und weitertransportiert. Die nur einseitig vorhandene keilförmige Aussparung 12 des Auflageblechs 9 an der im Bild linken Seite des Auflageblechs wird benötigt, damit die Schweißnaht umgelegt werden kann.

Nachdem die Ware die Transportvorrichtung für unverpackte Ware verlassen hat, wird sie mit Hilfe der Transportgurte bzw. Riemen 10 transportiert. Dabei liegt die Ware nicht direkt auf dem Transportgurt bzw. Riemen 10, sondern bereits auf der schlauchförmig um die Ware herum gelegten Folie. Deutlich zu erkennen ist aber, daß im Bereich der Bandmitte ein Bereich 11 ohne Transportunterstützung entsteht. Insbesondere dann, wenn Waren verpackt werden sollen, die eine äußere Abmessung haben, die kleiner als der mit 11 markierte Bereich ist, so fehlt der Ware die Transportunterstützung durch den Transportgurt oder Riemen 10. In diesem Fall kann die Ware innerhalb des Schlauchbeutels zu rollen beginnen und ein kontrollierter Transport der Ware ist nicht möglich. Zwar können die Transportgurte 10 prinzipiell auch weiter in der Bahnmitte angeordnet sein, sie müssen jedoch dann kürzer gefertigt sein, so daß sie nicht in die keilförmige Aussparung 16 der Auflagebleche 9 eingreifen, um eine ungehinderte Folienführung zu erreichen.

Um einen ordnungsgemäßen Verpackungsvorgang zu gewährleisten, wird daher die Ware oftmals vorher in Schalen, sogenannte "Trays", gesetzt und erst dann in Folie eingeschweißt. Die Schalen haben eine äußere Abmessung, die garantiert, daß eine Beförderung durch den Transportgurt bzw. Riemen 10 erfolgt.

Für einzelne Waren ohne Schale kommen daher oftmals horizontale Schlauchbeutelverpakkungsmaschinen mit einer Folienzuführung von unten zur Anwendung. Dadurch, daß die Folie von unten an die Ware herangeführt wird, liegt die Ware flächig auf der Folie auf und der Transportgurt bzw. Riemen kann auch weiter in der Bahnmitte angeordnet sein, ohne daß die Folienführung gestört wird, so daß eine sichere Fortbewegung der Ware gewährleistet ist. Durch die Folienzuführung von unten kommt die Schweißnaht jedoch zwangsläufig auf die Oberseite der Ware zu liegen. Für einzeln verpackte Ware ist dies ohne Belang, da die Ware nach dem Verpackungsvorgang einfach umgedreht werden kann.

Für den Fall aber, daß die Ware in Schalen verpackt werden soll, ist ein Umdrehen der Schalen nach dem Verpackungsvorgang nicht möglich, da dann die einzelnen Warenteile aus den Schalen fallen können. Aus hauptsächlich ästhetischen Gründen, die aber für einen hohen Verkaufsabsatz ausschlaggebend sein können, ist es nicht gewollt, daß die Schweißnaht oben auf den Schalen zu liegen kommt.

Daher wird im Stand der Technik für die Verpackung von Schalen eine Folienzuführung von oben und für die Verpackung von einzelnen Warenteilen hingegen eine Folienzuführung von unten gewählt. Dies erfordert jedoch zwei unterschiedliche horizontale Schlauchbeutelverpakkungsmaschinen. Insbesondere für kleinere Unternehmen bedeutet dies aber höhere Kosten und vor allem einen doppelt so hohen Stellplatzbedarf.

Der vorliegenden Erfindung liegt daher die Aufgabe zugrunde, eine horizontale Schlauchbeutelverpackungsmaschine mit einer Folienzuführung von oben bereitzustellen, die auch das sichere Verpacken von einzelnen, kleinen Warenteilen erlaubt. Diese Aufgabe wird durch eine horizontale Schlauchbeutelverpackungsmaschine nach Anspruch 1 gelöst.

Diese Aufgabe wird erfindungsgemäß dadurch gelöst, daß in Verbindung mit der zweiten Fördereinrichtung oder zusätzlich zu dieser mindestens ein Auflageelement vorgesehen ist, das im Bereich der Auflagevorrichtung in Querrichtung, d. h. senkrecht zur Transportrichtung verschiebbar ist und das so angeordnet ist, daß es mindestens teilweise unter die Ware bewegbar ist, um diese aufzunehmen, wobei die Folie zwischen Auflageelement und Ware angeordnet ist, während Auflageelement und Folie sich in Transportrichtung mit der zweiten Fördereinrichtung bewegen.

Das Auflageelement übernimmt in gewisser Weise einen Teil der Funktion des Transportgurtes bzw. Riemens 10 in Figur 2. Dadurch, daß das Auflageelement sich in Querrichtung, d. h. senkrecht zur Transportrichtung, verschiebt bzw. verschiebbar ist, kann der Bereich 11 ohne Transportunterstützung deutlich verkleinert werden, da das Auflageelement in diesen Bereich eingefahren werden kann. Gleichzeitig ist aber sichergestellt, daß das Auflageelement nicht die Folienführung behindert, sondern höchstens die Folie besser mit der Ware in Kontakt bringt, vor allem von der Unterseite der Ware her.

Besonders bevorzugt ist eine Ausführungsform, bei der mindestens ein Paar von Auflageelementen mit einem rechten und einem linken Auflageelement vorgesehen ist, wobei das eine Auflageelement zur Aufnahme der Folie im wesentlichen im Bereich des einen Folienrandes und das andere Auflageelement zur Aufnahme der Folie im wesentlichen im Bereich des anderen Folienrandes dient. Die Ware liegt somit samt Folie auf zwei Auflageelementen auf, wobei die Folie zwischen dem Paar von Auflageelementen hindurch nach unten zu der Transportier- bzw. Verschweißeinrichtung geführt wird.

Eine besonders zweckmäßige Ausführungsform der vorliegenden Erfindung sieht vor, daß mehrere Auflageelemente bzw. mehrere Paare von Auflageelementen auf einem umlaufenden Band montiert sind, so daß mehrere Auflageelemente in Transportrichtung hintereinander angeordnet sind, die sich vorzugsweise synchron mit der Folie bewegen. Dadurch können deutlich mehr Waren verpackt werden, da nicht darauf gewartet werden muß, daß das Auflageelement bzw. das Paar von Auflageelementen für die Beförderung des nächsten Warenteils zur Verfügung steht.

Besonders bevorzugt ist dabei eine Ausführungsform, bei der die horizontale Bewegung senkrecht zur Transportbewegung des Auflageelements mit dem im wesentlichen keilförmigen Folienverlauf korrespondiert. D. h., das Auflageelement kann im wesentlichen parallel zu der keilförmigen Aussparung 16 in Figur 2 geführt werden. Das Auflageelement wird dadurch möglichst weit nach innen, d. h. zur Bahnmitte, geschoben, ohne daß dabei die Folienführung behindert wird.

Die von den Auflageelementen durchlaufene Bahn weist vorzugsweise mindestens zwei Abschnitte auf, wobei im in Transportrichtung ersten Abschnitt die Bahn der Auflageelemente auch eine zur Transportrichtung senkrechte Komponente aufweist, so daß sich die Auflageelemente zur Bahnmitte bewegen, und wobei im in Transportrichtung zweiten Abschnitt der Bahn die Auflageelemente nahezu ausschließlich in Transportrichtung bewegt werden. Die Bewegung der Auflageelemente senkrecht zur Transportrichtung ist meist nur dort nötig, wo die Folienführung an der Unterseite der Waren einen sich verändernden Platzbedarf beansprucht. Dies ist z. B. im Bereich der keilförmigen Einkerbungen 16 in Figur 2 der Fall. In diesem Bereich werden die Auflageelemente vorzugsweise sukzessiv nach innen geschoben. Nachdem die beiden Ränder der Folie zusammengeführt sind, verändert sich der Platzbedarf der Folienführung nicht mehr, so daß auf eine Querbewegung der Auflageelemente verzichtet werden kann.

Eine besonders zweckmäßige Ausführungsform sieht vor, daß die beiden Folienränder im zweiten Abschnitt der von den Auflageelementen durchlaufenden Bahn zwischen dem mindestens einen Paar von Auflageelementen im wesentlichen vertikal nach unten geführt sind und vorzugsweise in diesem Bahnabschnitt durch die Verschweißvorrichtung geführt sind. Dadurch, daß in diesem zweiten Abschnitt keine Querbewegung stattfindet, kann ein sicheres Verschweißen der Folienbahn gewährleistet werden. Besonders zweckmäßig kann auch eine Ausführungsform sein, bei der mindestens ein dritter von den Auflageelementen durchlaufender Bahnabschnitt vorgesehen ist, in dem jeweils eines, das rechte oder das linke Auflageelement eines Paares im wesentlichen nur eine Bewegungskomponente in Transportrichtung aufweist, während das andere Auflageelement zusätzlich eine Bewegungskomponente senkrecht zur Transportrichtung von der Bahnmitte nach außen gerichtet aufweist. Dies ist besonders dann vorteilhaft, wenn die sich an der Unterseite der Ware befindende Schweißnaht der Folie umgeklappt werden soll. In diesem Fall muß eine Folienführung vorgesehen sein, die notwendigerweise Platz beansprucht, so daß das Auflageelement zumindest auf einer Seite in vorteilhafter Weise in Querrichtung nach außen verschoben wird, um ein sicheres Umklappen der Schweißnaht zu erlauben.

Weitere Vorteile, Merkmale und Anwendungsmöglichkeiten der vorliegenden Erfindung werden deutlich anhand der folgenden Beschreibung der bevorzugten Ausführungsform und der dazugehörigen Figuren. Es zeigen:
- Figur 1: eine horizontale Schlauchbeutelverpackungsmaschine mit einer Folienzuführung von oben gemäß dem Stand der Technik,
- Figur 2: eine Fördereinrichtung der Verpackungsmaschine von Figur 1 im Bereich der Folienverschweißung gemäß dem Stand der Technik,
- Figur 3: eine Transportiervorrichtung im Bereich der Folienverschweißung gemäß der vorliegenden Erfindung,
- Figur 4: die Fördereinrichtung von Figur 3 in Seitenansicht und
- Figur 5a bis 5c: mehrere Schnittansichten von Figur 3.

Die Figuren 1 und 2 verdeutlichen die Funktionsweise einer horizontalen Verpackungsmaschine nach dem Stand der Technik und sind bereits hinreichend diskutiert worden.

In Figur 3 ist eine Fördereinrichtung einer erfindungsgemäßen Verpackungsmaschine gezeigt. Die Figur stellt den gleichen Ausschnitt der Verpackungsmaschine wie Figur 2 dar. Deutlich zu erkennen sind die als gestrichelte Kreise angedeutete und mit der Bezugszahl 5 versehene Verschweiß- und Transportiervorrichtung. Statt der Gurte 10 in Figur 2 kommen hier erfindungsgemäß zwei Bänder bzw. Ketten mit einzelnen Auflageelementen 13 zur Anwendung. Die Bänder werden in Transportrichtung angetrieben. Die Auflageelemente werden dabei nicht nur in Transportrichtung sondern auch in Querrichtung bewegt. Die Ware 6 wird durch die Transporteinrichtung 3 in die schlauchförmig umgebogene Folie bewegt. Die beiden Folienränder werden unter der Ware 6 im Bereich der keilförmigen Aussparungen 16 im wesentlichen keilförmig zusammengeführt.

Damit eine einwandfreie Folienführung sichergestellt wird, werden die Auflageelemente vor diesem Bereich zunächst in Querrichtung nach außen bewegt. In einem ersten Abschnitt wird die Folie unterhalb der Ware im Bereich 16 immer weiter zusammen geführt bis sie schließlich von der Verschweiß- und Fördereinrichtung 5 erfaßt wird. In diesem Bereich werden auch die Auflageelemente 13 sukzessive in Querrichtung immer weiter nach innen bewegt. Im Bereich zwischen den beiden Walzenpaaren 5 der Verschweißvorrichtung sind die Auflageelemente 13 der beiden Bänder sehr eng zusammengeführt, so daß sie die Folie unterhalb der Ware unterstützen und besser mit der Ware in Kontakt bringen und so die Haft- bzw. Gleitreibung der Ware 6 innerhalb des Schlauchbeutels aufgrund der größeren Auflagefläche erhöht wird. Die Schweißnaht wird zwischen den beiden Transportbändern nach unten geführt. In einem sich anschließenden dritten Bereich, der in der Figur 3 links von dem linken Walzenpaar 5 liegt, werden die Auflageelemente eines Bandes in Querrichtung nach außen verschoben. Durch diese asynchrone Verschiebung wird eine sichere Umlegung der Schweißnaht zu einer Seite ermöglicht. Das Laufband, das in diesem Bereich die Auflageelemente nicht nach außen bewegt, dient weiterhin dem zuverlässigen Transport der Ware innerhalb des Folienschlauchs.

In Figur 4 ist eine Seitenansicht des Laufbandes gezeigt. Das Laufband wird über eine Antriebswelle 14, die über einen Riemen 15 mit dem Laufband verbunden ist, das die Auflageelemente 13 transportiert, angetrieben. Die einzelnen Auflageelemente 13 werden mit Hilfe einer Zwangsführung in Querrichtung in die gewünschte Position gebracht. Der Antrieb 14 muß daher nur für die Fortbewegung des Laufbandes in Transportrichtung sorgen. Schematisch sind auch hier das Produkt 6, die Folie 7 sowie die Transporteinrichtung 3 gezeigt.

In den Figuren 5a bis 5c sind drei typische Situationen während des Verpackungsvorgangs im Schnitt gezeigt.

In Figur 5a sind die Auflageelemente 13 in Querrichtung nach außen bewegt, damit die Folie 7 zwischen den beiden Auflageelementen nach unten geführt werden kann. Die Auflageelemente 13 können im weiteren Verlauf, zu der im wesentlichen keilförmigen Zusammenführung der Folienränder korrespondierend, sukzessive nach innen verschoben werden, bis die in Figur 5b gezeigte Position erreicht ist. Hier ist die Folie 7 zwischen den beiden Auflageelementen 13 zusammengeführt und wird mit Hilfe der Walzen der Verschweißvorrichtung 5 transportiert. Nach Beendigung des Verschweißvorgangs wird das in Figur 5c links gezeigte Auflageelement 13 nach außen geschoben, so daß die Schweißnaht 7' der Folie 7 nach links umgeklappt werden kann.

Mit der vorliegenden Erfindung ist es möglich, ein und dieselbe horizontale Schlauchbeutelverpackungsmaschine sowohl für die Verpackung von einzelnen Warenteilen als auch für die Verpackung von in Schalen gefüllte Waren zu verwenden.

## Patentansprüche

1. Horizontale Schlauchbeutelverpackungsmaschine (1) mit einer Folienzuführung von oben, mit einer ersten Fördereinrichtung (3) für unverpackte Ware, einer zweiten Fördereinrichtung (4) für von Folie umhüllte Ware, einer Auflagevorrichtung zwischen den beiden Fördereinrichtungen (3, 4) und einer Folienvorschub- und Verschweißvorrichtung (5) für das Fortbewegen und das Verschweißen der Folie (7), wobei eine Folienführung vorgesehen ist, welche die Folie (7) schlauchförmig um die Ware (6) herumlegt, so daß die beiden Folienränder unter der Ware während ihrer Bewegung in Transportrichtung zusammengeführt werden, **dadurch gekennzeichnet, daß** in Verbindung mit der zweiten Fördereinrichtung (4) oder zusätzlich zu dieser mindestens ein Auflageelement (13) vorgesehen ist, das im Bereich der Auflagevorrichtung in Querrichtung, d. h. senkrecht zur Transportrichtung verschiebbar ist und das so angeordnet ist, daß es mindestens teilweise unter die Ware (6) bewegbar ist, um diese aufzunehmen, wobei die Folie (7) zwischen Auflageelement (13) und Ware (6) angeordnet ist, während Auflageelement (13) und Folie (7) sich in Transportrichtung mit der zweiten Fördereinrichtung (4) bewegen.

2. Horizontale Schlauchbeutelverpackungsmaschine (1) nach Anspruch 1, **dadurch gekennzeichnet, daß** mindestens ein Paar von Auflageelementen (13) vorgesehen ist, wobei das eine Auflageelement (13) zur Aufnahme der Folie (7) im wesentlichen im Bereich des einen Folienrandes und das andere Auflageelement (13) zur Aufnahme der Folie (7) im wesentlichen im Bereich des gegenüberliegenden Folienrandes dient.

3. Horizontale Schlauchbeutelverpackungsmaschine (1) nach einem der Ansprüche 1 bis 2, **dadurch gekennzeichnet, daß** mehrere Auflageelemente (13) oder mehrere Paare von Auflageelementen auf einem umlaufenden Band montiert sind, so daß mehrere Auflageelemente (13) in Transportrichtung hintereinander angeordnet sind.

4. Horizontale Schlauchbeutelverpackungsmaschine (1) nach einem der Ansprüche 1 bis 3, **dadurch gekennzeichnet, daß** die Querbewegung senkrecht zur Transportbewegung der Auflageelemente (13) mit dem im wesentlichen keilförmigen Folienverlauf unter der Ware korrespondiert.

5. Horizontale Schlauchbeutelverpackungsmaschine (1) nach einem der Ansprüche 2 bis 4, **dadurch gekennzeichnet, daß** die von den Auflageelementen (13) durchlaufene Bahn mindestens zwei Abschnitte aufweist, wobei im in Transportrichtung ersten Abschnitt die Bahn der Auflageelemente auch eine zur Transportrichtung senkrechte Komponente aufweist, so daß sich die Auflageelemente (13) zur Bahnmitte bewegen, und wobei im in Transportrichtung zweiten Abschnitt der Bahn die Auflageelemente (13) nahezu ausschließlich in Transportrichtung bewegt werden.

6. Horizontale Schlauchbeutelverpackungsmaschine (1) nach Anspruch 5, **dadurch gekennzeichnet, daß** die beiden Folienränder im zweiten Abschnitt der von den Auflageelementen (13) durchlaufenen Bahn zwischen dem mindestens einen Paar von Auflageelementen im wesentlichen vertikal nach unten geführt sind und vorzugsweise in diesem Bahnabschnitt durch die Verschweißvorrichtung geführt sind.

7. Horizontale Schlauchbeutelverpackungsmaschine (1) nach einem der Ansprüche 5 oder 6, **dadurch gekennzeichnet, daß** mindestens ein dritter von den Auflageelementen (13) durchlaufener Bahnabschnitt vorgesehen ist, in dem jeweils ein Auflageelement eines Paares im wesentlichen nur eine Bewegungskomponente in Transportrichtung aufweist, während das andere Auflageelement zusätzliche eine Querbewegungskomponente senkrecht zur Transportrichtung von der Bahnmitte nach außen gerichtet aufweist.

8. Horizontale Schlauchbeutelverpackungsmaschine (1) nach Anspruch 7, **dadurch gekennzeichnet, daß** in unmittelbarer Umgebung des dritten Bereichs eine Einrichtung vorgesehen ist, welche die Schweißnaht (7') der Verpackung in Richtung des nach außen bewegten Auflageelements (13) umklappt.

## Claims

1. A horizontal tubular bag packaging machine (1) with a film feed from above, comprising a first conveyor device (3) for unpackaged goods, a second conveyor device (4) for goods enclosed by film, a support device between the two conveyor devices (3, 4) and a film advance and welding device (5) for moving and welding the film (7), wherein there is provided a film guide means which lays the film (7) in a tubular configuration around the goods (6) so that the two film edges are brought together under the goods during their movement in the transport direction, **characterised in that** in conjunction with the second conveyor device (4) or in addition thereto there is provided at least one support element (13) which is displaceable in the region of the support device in the transverse direction, that is to say perpendicularly to the transport direction, and which is so arranged that it is movable at least partially under the goods (6) in order to receive same, wherein the film (7) is arranged between the support element (13) and the goods (6) while the support element (13) and the film (7) move in the transport direction with the second conveyor device (4).

2. A horizontal tubular bag packaging machine (1) according to claim 1 **characterised in that** there is provided at least one pair of support elements (13), wherein the one support element (13) serves to receive the film (7) substantially in the region of the one film edge and the other support element (13) serves to receive the film (7) substantially in the region of the opposite film edge.

3. A horizontal tubular bag packaging machine (1) according to one of claims 1 and 2 **characterised in that** a plurality of support elements (13) or a plurality of pairs of support elements are mounted on a peripherally extending belt so that a plurality of support elements (13) are arranged in succession in the transport direction.

4. A horizontal tubular bag packaging machine (1) according to one of claims 1 to 3 **characterised in that** the transverse movement perpendicularly with respect to the transport movement of the support elements (13) corresponds to the substantially wedge-shaped film configuration under the goods.

5. A horizontal tubular bag packaging machine (1) according to one of claims 2 to 4 **characterised in that** the path through which the support elements (13) pass has at least two portions, wherein in the first portion in the transport direction the path of the support elements also has a component perpendicular to the transport direction so that the support elements (13) move to the centre of the path and wherein in the second path portion in the transport direction the support elements (13) are moved almost exclusively in the transport direction.

6. A horizontal tubular bag packaging machine (1) according to claim 5 **characterised in that** in the second portion of the path through which the support elements (13) pass the two film edges are guided between the at least one pair of support elements substantially vertically downwardly and are preferably guided in said path portion through the welding device.

7. A horizontal tubular bag packaging machine (1) according to one of claims 5 and 6 **characterised in that** there is provided at least one third path portion through which the support elements (13) pass and in which a respective support element of a pair has substantially only one motion component in the transport direction while the other support element additionally has a transverse motion component perpendicularly to the transport direction from the centre of the path outwardly.

8. A horizontal tubular bag packaging machine (1) according to claim 7 **characterised in that** in the immediate vicinity of the third region there is provided a device which folds over the weld seam (7') of the packaging in the direction of the outwardly moved support element (13).

## Revendications

1. Ensacheuse horizontale (1) comportant une amenée de feuille depuis le haut, un premier dispositif de transport (3) pour produits non emballés, un deuxième dispositif de transport (4) pour produits enveloppés dans une feuille, un dispositif de support entre les deux dispositifs de transport (3, 4) et un dispositif d'avancement et de fermeture de feuille (5) destiné à déplacer et fermer la feuille (7), un guide de feuille étant prévu qui place la feuille (7) autour du produit (6) à la manière d'un tube de sorte que les deux bords de la feuille sont réunis sous le produit pendant son déplacement dans le sens de transport, **caractérisée en ce qu'**il est prévu en liaison avec le deuxième dispositif de transport (4) ou bien en plus de celui-ci au moins un élément de support (13) qui est déplaçable dans la région du dispositif de support dans la direction transversale, c'est-à-dire perpendiculairement au sens de transport, et qui est agencé de façon à être mobile au moins partiellement sous le produit (6) afin de recevoir celui-ci, la feuille (7) étant agencée entre l'élément de support (13) et le produit (6) pendant que l'élément de support (13) et la feuille (7) se déplacent dans le sens de transport avec le deuxième dispositif de transport (4).

2. Ensacheuse horizontale (1) selon la revendication 1, **caractérisée en ce qu'**il est prévu au moins une paire d'éléments de support (13), l'un des éléments de support (13) sert à recevoir la feuille (7) sensiblement au niveau de l'un des bords de la feuille et l'autre élément de support (13) sert à recevoir la feuille (7) sensiblement au niveau du bord opposé de la feuille.

3. Ensacheuse horizontale (1) selon l'une des revendications 1 ou 2, **caractérisée en ce que** plusieurs éléments de support (13) ou plusieurs paires d'éléments de support sont montés sur une bande périphérique de sorte que plusieurs éléments de support (13) sont agencés les uns derrière les autres dans le sens de transport.

4. Ensacheuse horizontale (1) selon l'une des revendications 1 à 3, **caractérisée en ce que** le déplacement transversal perpendiculairement au transport des éléments de support (13) correspond à l'allure sensiblement en coin de la feuille sous le produit.

5. Ensacheuse horizontale (1) selon l'une des revendications 2 à 4, **caractérisée en ce que** le circuit emprunté par les éléments de support (13) comporte au moins deux portions, le circuit des éléments de support comportant également une composante perpendiculaire au sens de transport dans la première portion par référence au sens de transport de sorte que les éléments de support (13) se déplace vers le milieu du circuit, et les éléments de support (13) étant déplacés à peu près exclusivement dans le sens de transport dans la deuxième portion par référence au sens de transport.

6. Ensacheuse horizontale (1) selon la revendication 5, **caractérisée en ce que** les deux bords de la feuille sont guidés sensiblement verticalement vers le bas dans la deuxième portion du circuit emprunté par les éléments de support (13) entre la paire au moins d'éléments de support et sont guidés avantageusement dans cette portion de circuit par le dispositif de fermeture.

7. Ensacheuse horizontale (1) selon l'une des revendications 5 ou 6, **caractérisée en ce qu'**il est prévu au moins une troisième portion de circuit empruntée par les éléments de support (13) dans laquelle un élément de support d'une palre ne présente sensiblement qu'une composante de déplacement dans le sens de transport, tandis que l'autre élément de support comporte en plus une composante de déplacement transversal perpendiculaire au sens de transport et orientée du milieu du circuit vers l'extérieur.

8. Ensacheuse horizontale (1) selon la revendication 7, **caractérisée en ce qu'**il est prévu au voisinage immédiat de la troisième portion un dispositif qui rabat la cordon de soudure (7') de l'emballage en direction de l'élément de support (13) déplacé vers l'extérieur.
